# EUROPÄISCHE PATENTANMELDUNG

(11) **EP 4 438 843 A1**
(43) Veröffentlichungstag der Anmeldung: **02.10.2024**
(21) Anmeldenummer: 24158756.7
(22) Anmeldetag: 21.02.2024
(51) Int. Cl.: E06B 3/54

(54) **STRUCTURAL-GLAZING-KONSTRUKTION UND VERFAHREN ZUM AUSWECHSELN EINER ISOLIERGLASSCHEIBE EINER STRUCTURAL-GLAZING-KONSTRUKTION**

(30) Priorität: 28.03.2023 DE 102023107791
(71) Anmelder: SCHÜCO International KG, 33609 Bielefeld (DE)
(72) Erfinder: TRIFONOV, Stefan, AL55LQ Harpenden (GB); TRIVONOVA, Raya, AL55LQ Harpenden (GB); PILLA, Andrea, St Albans, AL1 3TG (GB); KLEIN, Tobias, 86391 Stadtbergen (DE)
(74) Vertreter: Dantz, Jan Henning

(57) **Zusammenfassung**

Eine Structural-Glazing-Konstruktion (1) umfasst mindestens ein Tragprofil (2, 2a, 2b), an dem zwei Isolierglasscheiben (4) gehalten sind, zwischen denen an einer Stirnseite ein Spalt (5) ausgebildet ist, wobei an mindestens einer der Isolierglasscheiben (4) mindestens ein Adapterprofil (6) angeklebt ist, das an dem mindestens einen Tragprofil (2, 2a, 2b) fixiert ist, wobei das mindestens eine Adapterprofil (6) über als Schrauben ausgebildete Befestigungsmittel (9, 10, 24) lösbar an dem mindestens einen Tragprofil (2, 2a, 2b) fixiert ist. Die Schrauben sind dabei durch den Spalt (5) zwischen den Isolierglasscheiben (4) oder zwischen der Isolierglasscheibe (4) und der Wand durch ein Werkzeug zugänglich oder die Schrauben sind parallel zu der Ebene der Isolierglasscheibe (4) eingedreht, um das mindestens eine Adapterprofil (6) an dem mindestens einen Tragprofil (2, 2a, 2b) zu fixieren. Ferner betrifft die Erfindung ein Verfahren zum Auswechseln einer Isolierglasscheibe (4) einer Structural-Glazing-Konstruktion (1).

## Beschreibung

Die vorliegende Erfindung betrifft eine Structural-Glazing-Konstruktion mit mindestens einem Tragprofil, an dem mindestens eine Isolierglasscheibe gehalten ist, an deren Stirnseite ein Spalt zu einer weiteren Scheibe oder einer Wand ausgebildet ist, wobei an der mindestens einen Isolierglasscheiben mindestens ein Adapterprofil angeklebt ist, das an dem mindestens einen Tragprofil fixiert ist, wobei das mindestens eine Adapterprofil über als Schrauben ausgebildete Befestigungsmittel an dem mindestens einen Tragprofil fixiert ist, und ein Verfahren zum Auswechseln einer Isolierglasscheibe einer Structural-Glazing-Konstruktion.

In der DE 10 2014 111 332 A1 ist eine Structural-Glazing-Konstruktion offenbart, bei der an einem Tragprofil ein Flügel mit einem Rahmenprofil gehalten ist, und das Rahmenprofil über ein eloxiertes Adapterprofil und ein doppelseitiges elastisches Klebeband mit einer Isolierglasscheibe verbunden ist. Dadurch können an der Structural-Glazing-Konstruktion auch Flügel effektiv montiert werden. Bei solchen Structural-Glazing-Konstruktionen besteht das Problem, dass bei einer Beschädigung einer Isolierglasscheibe diese schwierig ausgetauscht werden kann, weil die Klebeverbindung zwischen einem Tragprofil und der Isolierglasscheibe schlecht auf der Baustelle herstellbar ist aufgrund von Verunreinigungen oder Witterungsbedingungen. Daher muss das Tragprofil mit der Isolierglasscheibe in einer Werkstatt verklebt werden, was zu einer Verlängerung der Bauzeit führt.

DE 10 2012 215 297 A1 offenbart einen Fassadenaufbau mit Fassadenelementen, die an einem Rahmen gehalten sind. An jedem Fassadenelement ist ein Halteprofil angeklebt, das über abgewinkelte Haltenasen in winkelförmige Haltenuten an dem Rahmen eingreift und dann über Befestigungsschrauben gesichert ist. Nach der Montage kann durch Lösen der Befestigungsschrauben das Fassadenelement wegen der Haltenasen nicht von dem Rahmen entfernt werden. Eine ähnliche Konstruktion zeigt auch DE 10 2017 120 584 A1.

Es ist daher Aufgabe der vorliegenden Erfindung, eine Structural-Glazing-Konstruktion und ein Verfahren zum Auswechseln einer Isolierglasscheibe einer Structural-Glazing-Konstruktion zu schaffen, die mit einfachen Mitteln ein effektives Austauschen einer Isolierglasscheibe ermöglichen.

Diese Aufgabe wird mit einer Structural-Glazing-Konstruktion mit den Merkmalen des Anspruches 1 und einem Verfahren mit den Merkmalen des Anspruches 8 gelöst.

Die Structural-Glazing-Konstruktion umfasst mindestens ein Tragprofil, an dem mindestens eine Isolierglasscheibe gehalten ist, an deren einer Stirnseite ein Spalt ausgebildet ist, wobei an der mindestens Isolierglasscheiben mindestens ein Adapterprofil angeklebt ist, das an dem mindestens einen Tragprofil fixiert ist, wobei das mindestens eine Adapterprofil über Befestigungsmittel lösbar an dem mindestens einen Tragprofil fixiert ist. Dadurch kann bei einer Beschädigung der Isolierglasscheibe diese entfernt werden, wahlweise zusammen mit dem Adapterprofil oder einzeln, so dass das Tragprofil an der Structural-Glazing-Konstruktion montiert werden kann. An einer neuen Isolierglasscheibe kann dann das mindestens eine Adapterprofil angeklebt werden, und dieses wird über Befestigungsmittel lösbar an dem mindestens einen Tragprofil fixiert, so dass auch eine nachträgliche Anbringung der Isolierglasscheibe mit dem Adapterprofil an dem Tragprofil möglich ist. Dies erhöht die Flexibilität bei der Montage einer Structural-Glazing-Konstruktion.

Vorzugsweise ist das mindestens eine Tragprofil auf der zu der Isolierglasscheibe gewandten Seite gestuft ausgebildet. Über eine solche gestufte Form lassen sich leichter Befestigungsmittel anbringen, die in der montierten Position möglichst verdeckt liegend angeordnet sind. Die Befestigungsmittel sind bevorzugt in dem Vorsprung des gestuften Tragprofils fixiert. Das Adapterprofil kann im Querschnitt im Wesentlichen L-förmig ausgebildet sein, so dass ein erster Schenkel im Wesentlichen parallel zur Ebene der Isolierglasscheiben ist und ein zweiter Schenkel in eine Aufnahme an der gestuften Kontur des Tragprofils einfügbar ist. Die Befestigungsmittel können an einer Innenseite der Isolierglasscheibe in das Adapterprofil oder das Tragprofil eingefügt werden, um diese lösbar aneinander zu fixieren.

Für einen stabilen Aufbau sind mehrere Adapterprofile zu einem Rahmen aus Adapterprofilen miteinander verbunden, und der Rahmen ist mit der Isolierglasscheibe verklebt. Dann kann zum Auswechseln der Isolierglasscheibe aus den Adapterprofilen ein Rahmen angeklebt werden und die vorgefertigte Einheit aus Isolierglasscheiben und den Adapterprofilen an den bereits montierten Tragprofilen montiert werden. Alternativ können zwei Adapterprofile (vertikal oder horizontal) parallel zu einander eine Tragstruktur bilden, die am Tragprofil angeschraubt wird.

In einer weiteren Ausgestaltung ist ein Werkzeug auf Eingriff der Befestigungsmittel durch ein Abdeckprofil oder ein Klebemittel überdeckt. Der Werkzeugeingriff dient zum Bewegen des Befestigungsmittels und kann als Schraubenkopf, Inbus, Torx oder anderer Werkzeugeingriff ausgebildet sein, und der Werkzeugeingriff ist in der montierten Position überdeckt und somit nicht sichtbar.

Als Befestigungsmittel werden erfindungsgemäß Schrauben eingesetzt, die eine lösbare Verbindung zwischen Adapterprofil und Tragprofil herstellen. Die Schrauben können optional parallel zur Ebene der Isolierglasscheiben eingedreht sein, um das Adapterprofil an dem Tragprofil zu fixieren. Dann sind die Schrauben beispielsweise in einen Schenkel des Adapterprofils eingedreht, der senkrecht zur Ebene der Isolierglasscheiben ausgerichtet ist, während ein weiterer Schenkel im Wesentlichen parallel zur Isolierglasscheibe ausgerichtet ist und mit dieser verklebt ist. Das Adapterprofil kann statt einem L-förmigen Querschnitt auch blockförmig ausgebildet sein und in einer L-förmigen Kontur des Tragprofils aufgenommen sein, um über Schrauben fixiert zu werden, die parallel zur Ebene der Isolierglasscheibe ausgerichtet sind. Alternativ können die Schrauben durch den Spalt zwischen den Isolierglasscheiben durch ein Werkzeug zugänglich sein. Hierfür kann das Adapterprofil einen Steg aufweisen, bei dem eine auf die Oberfläche des Steges angeordnete Normale in den Spalt zwischen den Isolierglasscheiben ragt, so dass Befestigungsmittel in diesen Steg durch den Spalt eingedreht werden können. Statt der Schrauben können auch andere Befestigungsmittel, wie Haken, Klemmelemente oder Nutensteine eingesetzt werden.

In einer weiteren Ausgestaltung kann ein Schraubenkopf in Klebemittel eingebettet sein, mit dem die Isolierglasscheibe an dem mindestens einen Adapterprofil angeklebt ist. Dann wird zunächst das mindestens eine Adapterprofil an dem Tragprofil angeschraubt, bevor Klebemittel auf den Schraubenkopf aufgebracht wird, um das Adapterprofil mit der Isolierglasscheibe zu verkleben und dabei die Schraubenköpfe in das Klebemittel einzubetten. Dann kann die Einheit aus Isolierglasscheibe, dem mindestens einen Adapterprofil und dem mindestens eine Tragprofil montiert werden.

Im Falle einer Beschädigung der Isolierglasscheibe wird diese dann durch Zerstörung der Klebeschicht abgenommen und das Adapterprofil entfernt. Bei Montage einer neuen Isolierglasscheibe mit angeklebtem Adapterprofil kann dann ein Befestigungsmittel eingesetzt werden, dass an einer anderen Stelle des Adapterprofils montiert wird, um das Adapterprofil an dem Tragprofil lösbar zu fixieren. Die Einbettung des Schraubenkopfes in das Klebmittel hat somit den Vorteil, dass der Schraubenkopf nicht sichtbar ist und eine gute Wärmedämmung erhalten wird. Ein Lösen der Schraube aus dem Klebmittel ist nur im Falle eines Glasbruches notwendig.

Bei der erfindungsgemäßen Structural-Glazing-Konstruktion ist zwischen den Isolierglasscheiben in dem Spalt bevorzugt eine Mittelebene ausgebildet, und das mindestens eine Tragprofil und die Adapterprofile sind vorzugsweise spiegelsymmetrisch zu dieser Mittelebene angeordnet. Spiegelbildlich zur Mittelebene kann sich optional auch ein andersgeartetes Element wie z. B. ein Baukörper, Flächenelement befinden.

Bei dem erfindungsgemäßen Verfahren zum Auswechseln einer Isolierglasscheibe einer Structural-Glazing-Konstruktion wird zunächst eine defekte Isolierglasscheibe von mindestens einem Tragprofil und mindestens einem Adapterprofil gelöst. Das Tragprofil kann in der montierten Position verbleiben, und es wird mindestens ein Adapterprofil auf eine neue Isolierglasscheibe geklebt, damit dann das mindestens eine Adapterprofil über Befestigungsmittel an dem mindestens einen Tragprofil fixiert wird. Dies ermöglicht ein effektives Auswechseln einer defekten Isolierglasscheibe über das mindestens eine Adapterprofil.

Die Erfindung wird nachfolgend anhand mehrerer Ausführungsbeispiele mit Bezug auf die beigefügten Zeichnungen näher erläutert. Es zeigen:
- Figur 1: eine Ansicht einer erfindungsgemäßen Structural-Glazing-Konstruktion;
- Figur 2: eine Ansicht einer Structural-Glazing-Konstruktion mit nur einem Tragprofil;
- Figur 3: eine Ansicht einer Structural-Glazing-Konstruktion in einer Abwandlung zu Figur 1 ;
- Figur 4: eine Ansicht einer Structural-Glazing-Konstruktion mit einer ausgetauschten Isolierglasscheibe;
- Figur 5: eine Ansicht einer modifizierten Structural-Glazing-Konstruktion, und
- Figur 6: eine Ansicht einer weiteren Structural-Glazing-Konstruktion.

Eine Structural-Glazing-Konstruktion 1 umfasst in Figur 1 ein erstes Tragprofil 2a und ein zweites Tragprofil 2b, die zu einer Mittelebene 3 symmetrisch ausgebildet sind und an denen jeweils eine Isolierglasscheibe 4 fixiert ist. Die Tragprofile 2a und 2b sind nur im Schnitt dargestellt, aber sind bevorzugt jeweils zu einem Tragrahmen aus Tragprofilen 2a zusammengesetzt, wobei an jedem Tragrahmen eine Isolierglasscheibe 4 gehalten ist. Die beiden Tragprofile 2a und 2b sind an der Mittelebene 3 über eines oder mehrere Dichtungsprofile miteinander verbunden. Die Tragrahmen können Elemente einer Elementfassade bilden, bei denen die Tragrahmen in der montierten Position relativ zueinander eine gewisse Beweglichkeit besitzen.

Auf der zu der Isolierglasscheibe 4 gewandten Seite weist jedes Tragprofil 2a und 2b eine gestufte Form mit einem Vorsprung auf, an dem ein Adapterprofil 6 fixiert ist. Das Adapterprofil 6 besitzt einen Schenkel 60, der sich im Wesentlichen parallel zur Ebene der Isolierglasscheibe 4 erstreckt, und an dessen äußerer Seite eine Schicht aus Klebemittel 7 angebracht ist, mittels der die Isolierglasscheibe 4 an dem Adapterprofil 6 angeklebt ist. Statt einem Klebemittel 7 kann auch ein doppelseitiges Klebeband zur Fixierung der Isolierglasscheibe 4 an dem Adapterprofil 6 eingesetzt werden. Benachbart zu dem Klebemittel 7 ist eine Dichtung 8 zwischen dem Adapterprofil 6 und der Isolierglasscheibe 4 vorgesehen, so dass an einer Innenseite des Adapterprofils 6 ein ebener Abschluss gebildet ist.

Das Adapterprofil 6 weist einen Schenkel 61 auf, der im Wesentlichen senkrecht nach innen von dem Schenkel 60 hervorsteht und an dem ein Befestigungsmittel 9, insbesondere eine Schraube, eingedreht ist, um das Adapterprofil 6 lösbar an dem Tragprofil 2a oder 2b zu fixieren. Die Schraube greift dabei in eine Schraubnut an dem Vorsprung des Tragprofils 2a oder 2b ein. Die Schraube wird dabei in eine Richtung parallel zur Ebene der Isolierglasscheibe 4 montiert. Damit in der montierten Position das Befestigungsmittel 9 nicht sichtbar ist, befindet sich an einer Innenseite der Isolierglasscheibe eine Abdeckung 11, die über ein Klemmelement 12 in eine Nut des Tragprofils 2a oder 2b eingesteckt ist. Die Abdeckung 11 ist dabei flächenbündig und in Verlängerung einer Wand des Tragprofils 2a oder 2b ausgerichtet.

Zwischen den beiden Isolierglasscheiben 4 befinden sich zwei Dichtungsprofile 13, die für eine Abdichtung nach außen sorgen. Die Dichtungsprofile 13 weisen mindestens eine Dichtlippe auf, die an einer Stirnseite der Isolierglasscheibe 4 anliegt, und ferner ist mindestens eine innere Dichtlippe vorgesehen, die an einer inneren Dichtlippe des zweiten Dichtungsprofils 13 anliegt. Die Dichtungsprofile 13 können an Nuten oder Befestigungsstegen der Tragprofile 2a oder 2b fixiert sein.

In nachfolgenden Ausführungsbeispielen werden modifizierte Structural-Glazing-Konstruktionen dargestellt, wobei gleiche oder ähnliche Bauteile mit identischen Bezugszeichen versehen sind und nachfolgend vorrangig die Unterschiede zu dem ersten Ausführungsbeispiel erläutert werden.

In Figur 2 ist statt den Tragprofilen 2a oder 2b nur ein einziges Tragprofil 2 vorgesehen, an dem zwei Isolierglasscheiben 4 gehalten sind. Das Tragprofil 2 kann als Pfosten oder Riegel einer Pfosten-Riegel-Konstruktion ausgebildet sein und weist auf der zu den Isolierglasscheiben 4 gerichteten Seite Vorsprünge auf, die symmetrisch zu der Mittelebene 3 angeordnet sind, wobei an jedem Vorsprung ein L-förmiges Adapterprofil 6 über Befestigungsmittel 9 montiert ist, wie dies schon in Figur 1 gezeigt ist. An den beiden Adapterprofilen 6 ist jeweils eine Isolierglasscheibe 4 über Klebemittel 7 fixiert. In dem Spalt 5 zwischen den Isolierglasscheiben 4 sind Dichtungsprofile 13 eingefügt.

In Figur 3 ist eine Structural-Glazing-Konstruktion gezeigt, bei der die Tragprofile 2a und 2b nur teilweise dargestellt sind, wobei die Tragprofile 2a und 2b auf der zu den Isolierglasscheiben 4 gewandten Seite gestuft ausgebildet sind und an dem Vorsprung ein im Querschnitt L-förmiges Adapterprofil 6' fixiert ist. Das Adapterprofil 6` ist im Querschnitt im Wesentlichen L-förmig ausgebildet und umfasst einen Schenkel 60, der einen parallel zu der Ebene der Isolierglasscheibe 4 ausgerichteten Abschnitt aufweist, an dem Klebemittel 7 zum Ankleben der Isolierglasscheibe 4 angebracht ist. Zudem sind an diesem Abschnitt auch schematisch dargestellte Befestigungsmittel 10 fixiert, beispielsweise Schrauben, um das Adapterprofil 6' an dem Tragprofil 2a oder 2b lösbar zu fixieren. Das Adapterprofil 6` weist einen von der Isolierglasscheibe 4 hervorstehenden Schenkel 61 auf, an dem eine Nut zum Einfügen einer leistenförmigen Abdeckung 11 über ein Klemmelement 12 ausgebildet ist. Ferner ist an dem Adapterprofil 6' eine weitere Nut auf der zu der Isolierglasscheibe 4 gewandten Seite zum Fixieren der Dichtung 8 vorgesehen. Zwischen den beiden Isolierglasscheiben 4 sind modifizierte Dichtprofile 14 eingefügt, die mit einem Steg an der Stirnseite der Isolierglasscheibe 4 anliegen und nach innen gerichtete Dichtlippen aufweisen, um den Spalt 5 zwischen den Isolierglasscheiben 4 abzudichten. Die Dichtprofile 14 sind über einen Dichtungsfuß an den Tragprofilen 2a oder 2b fixiert, können aber auch an den Adapterprofilen 6' fixiert werden.

Eine Einheit aus Tragprofil 2a, Adapterprofil 6' und Isolierglasscheibe 4 kann im Rahmen einer Produktion miteinander verbunden werden, wobei die Befestigungsmittel 10, beispielsweise Schrauben, mit einem Schraubenkopf in dem Klebemittel 7 eingebettet sind. Dadurch ist die Befestigung des Adapterprofils 6 an dem Tragprofil 2a oder 2b nicht sichtbar.

Sollte eine Isolierglasscheibe 4 beschädigt werden, kann das Tragprofil 2a oder 2b in der montierten Position verbleiben. Dann muss lediglich die beschädigte Isolierglasscheibe 4 durch Auftrennen des Klebemittels 7 entfernt werden, um dann zusätzlich noch das Adapterprofil 6` von dem Tragprofil 2a oder 2b zu lösen. Dann kann im Produktionsbetrieb ein neues Adapterprofil 6' an eine Isolierglasscheibe 4 angeklebt werden.

In Figur 4 ist auf der linken Seite eine modifizierte Isolierglasscheibe 4' gezeigt, die als Austauschscheibe an dem Tragprofil 2a befestigt wurde. Das Adapterprofil 6' wurde an einem Rand der Isolierglasscheibe über Klebemittel 7 fixiert. Die Einheit aus Adapterprofil 6' und Isolierglasscheibe 4' kann nun an der Baustelle an dem schon vorhandenen Tragprofil 2a fixiert werden, indem ein Befestigungsmittel 10, beispielsweise eine Schraube, in einen Abschnitt 62 des Schenkels 60 eingeschraubt wird. Der Abschnitt 62 ist dabei nicht parallel zur Ebene der Isolierglasscheibe 4' ausgerichtet, sondern geneigt dazu, so dass eine Normale 15, die auf einer Oberfläche des Abschnittes 62 rechtwinklig aufgesetzt wird, in den Spalt 5 zwischen den Isolierglasscheiben 4 und 4' hervorsteht. Entlang dieser Normalen 15 kann das Befestigungsmittel 10, beispielsweise die Schraube, durch den Spalt 5 eingebracht werden, um über das Befestigungsmittel 10 das Adapterprofil 6' an dem Tragprofil 2a zu fixieren. Dadurch befinden sich keine Befestigungsmittel 10 in der Ebene der Isolierglasscheiben 4 oder 4`, was zu einer guten Wärmedämmung führt.

Die Isolierglasscheibe 4' ist an einer Stirnseite gestuft ausgebildet und weist einen Vorsprung 40 auf, so dass der Spalt 5 im Bereich des Vorsprunges genauso groß ist wie der Spalt zwischen den Stirnseiten der Isolierglasscheiben 4 in Figur 3. Durch den gestuften Aufbau der Isolierglasscheibe 4' an der Stirnseite wird das Einbringen von Befestigungsmitteln 10 erleichtert, wobei optional die Isolierglasscheibe 4' auch ohne Stufe wie die Isolierglasscheibe 4 ausgebildet sein kann. Nach der Befestigung der Isolierglasscheibe 4' kann ein Dichtprofil 14 an dem Tragprofil 2a fixiert werden, so dass die Außenansicht der Structural-Glazing-Konstruktion bei Figur 3 und Figur 4 identisch ist.

In Figur 5 ist eine Structural-Glazing-Konstruktion gezeigt, bei der die linke Isolierglasscheibe 4 ausgewechselt wurde und ohne Stufe an der Stirnseite ausgebildet ist. Hierbei wurde ausgehend von Figur 3 die alte Isolierglasscheibe 4 entfernt und eine neue Isolierglasscheibe 4 mit angeklebtem Adapterprofil 6' montiert, wobei ein Befestigungsmittel 10, insbesondere eine Schraube, zur Fixierung des Adapterprofils 6' in das Tragprofil 2a eingebracht wurde. Das Befestigungsmittel 10 wurde dabei parallel zur Ebene der Isolierglasscheibe 4 montiert und greift in eine Nut 18 ein, die auf der zur Mittelebene 3 abgewandten Seite hin offen ist. Dadurch kann das Adapterprofil 6' durch mehrere Befestigungsmittel 10 an dem Tragprofil 2a festgelegt werden. Nach der Fixierung der Isolierglasscheibe 4 über das Adapterprofil 6` kann ein elastisches Element 17 in die Nut 18 eingefügt werden, um die Abdeckung 11 an dem Adapterprofil 6' zu fixieren. Auf der rechten Seite in Figur 5 ist die ursprüngliche Isolierglasscheibe 4 an dem Tragprofil 2b fixiert, wie dies auch in den Figuren 3 und 4 gezeigt ist.

In Figur 6 ist eine weitere Ausführungsform eines Tragprofils 2a gezeigt, das auf der zu einer Isolierglasscheibe 4" gewandten Seite gestuft ausgebildet ist. An dem Tragprofil 2a ist ein hervorstehender leistenförmiger Vorsprung 21 ausgebildet, an dem ein Steg 23 hervorsteht, der in eine Nut an einem modifizierten Adapterprofil 6" eingreift. An dem Tragprofil 2a ist an einem Steg, der parallel zur Ebene der Isolierglasscheibe 4" ausgerichtet ist, eine hakenförmige Leiste 22 vorgesehen, die in einer Aufnahme an dem Adapterprofil 6" eingreift und das Adapterprofil 6" hintergreift. Das Adapterprofil 6" ist im Querschnitt im Wesentlichen blockförmig ausgebildet und über Befestigungsmittel 24, insbesondere Schrauben, an dem Tragprofil 2a fixiert, wobei eine Längsachse der Schrauben senkrecht zur Ebene der Isolierglasscheibe 4" ausgerichtet ist.

Beim Auswechseln der Isolierglasscheibe 4" kann dann ein Befestigungsmittel in eine andere Richtung eingedreht werden, beispielsweise parallel zur Ebene der Isolierglasscheibe 4", damit ein Kopf der Schraube zugänglich bleibt. An dem Adapterprofil 6" ist ein Vorsprung 25 integral ausgebildet, der eine Oberfläche aufweist, die nicht parallel zur Ebene der Isolierglasscheibe 4" ausgerichtet, sondern geneigt dazu, so dass eine Normale 15, die auf der Oberfläche des Vorsprunges 25 rechtwinklig aufgesetzt wird, in den Spalt 5 zwischen der Isolierglasscheiben 4" und einer weiteren Isolierglasscheibe 4" oder einer Wand hervorsteht. Entlang dieser Normalen 15 kann das Befestigungsmittel 10, beispielsweise die Schraube, durch den Spalt 5 eingebracht werden, um über das Befestigungsmittel 10 das Adapterprofil 6" an dem Tragprofil 2a zu fixieren.

Die Isolierglasscheibe 4" weist vier einzelne Glasscheiben auf, die beabstandet voneinander fixiert sind. Die Isolierglasscheiben 4, 4' und 4" können in unterschiedlichen Dicken und mit einer unterschiedlichen Anzahl an einzelnen Glasscheiben hergestellt werden, wobei die jeweils innerste Glasscheibe über ein Klebemittel 7 oder ein doppelseitiges Klebeband an dem Adapterprofil 6, 6` oder 6" fixiert wird.

Mehrere Adapterprofile 6, 6", 6‴ können wahlweise zu einem umlaufenden Rahmen miteinander verbunden sein, als Einheit in U oder L-Form oder einzeln auf die Isolierglasscheiben 4, 4' oder 4" aufgeklebt sein.

Die obigen Ausführungsbeispiele können beliebig miteinander kombiniert werden. Beispielsweise können statt der quaderförmigen Isolierglasscheiben 4 Isolierglasscheiben 4' eingesetzt werden, die einen gestuften Aufbau an der Stirnseite aufweisen. Zudem kann die Gestaltung der Tragprofile 2, 2a oder 2b modifiziert werden, die wahlweise ein- oder mehrteilig ausgestaltet sein können.

### Bezugszeichenliste

- 1: Structural-Glazing-Konstruktion
- 2, 2a, 2b: Tragprofil
- 3: Mittelebene
- 4, 4`, 4": Isolierglasscheibe
- 5: Spalt
- 6, 6`, 6": Adapterprofil
- 7: Klebemittel
- 8: Dichtung
- 9: Befestigungsmittel
- 10: Befestigungsmittel
- 11: Abdeckung
- 12: Klemmelement
- 13: Dichtungsprofil
- 14: Dichtprofil
- 15: Normale
- 17: Element
- 18: Nut
- 21: Vorsprung
- 22: Leiste
- 23: Steg
- 24: Befestigungsmittel
- 25: Vorsprung
- 40: Vorsprung
- 60: Schenkel
- 61: Schenkel
- 62: Abschnitt

## Patentansprüche

1. Structural-Glazing-Konstruktion (1) mit mindestens einem Tragprofil (2, 2a, 2b), an dem mindestens eine Isolierglasscheiben (4) gehalten ist, an deren Stirnseite ein Spalt (5) zu einer weiteren Isolierglasscheibe oder einer Wand ausgebildet ist, wobei an der mindestens einen Isolierglasscheibe (4) mindestens ein Adapterprofil (6) angeklebt ist, das an dem mindestens einen Tragprofil (2, 2a, 2b) fixiert ist, wobei das mindestens eine Adapterprofil (6) über als Schrauben ausgebildete Befestigungsmittel (9, 10, 24) an dem mindestens einen Tragprofil (2, 2a, 2b) fixiert ist, **dadurch gekennzeichnet, dass** das mindestens eine Adapterprofil (6) über die Befestigungsmittel (9, 10, 24) lösbar an dem mindestens einen Tragprofil (2, 2a, 2b) fixiert ist und die Schrauben durch den Spalt (5) zwischen den Isolierglasscheiben (4) oder zwischen der Isolierglasscheibe (4) und der Wand durch ein Werkzeug zugänglich sind oder die Schrauben parallel zu der Ebene der Isolierglasscheibe (4) eingedreht sind, um das mindestens eine Adapterprofil (6) an dem mindestens einen Tragprofil (2, 2a, 2b) zu fixieren.

2. Structural-Glazing-Konstruktion nach Anspruch 1, **dadurch gekennzeichnet, dass** das mindestens eine Tragprofil (2, 2a, 2b) auf der zu der Isolierglasscheibe (4) gewandten Seite gestuft ausgebildet ist.

3. Structural-Glazing-Konstruktion nach Anspruch 1 oder 2, **dadurch gekennzeichnet, dass** das mindestens eine Adapterprofil (6) im Querschnitt im Wesentlichen L-förmig ausgebildet ist.

4. Structural-Glazing-Konstruktion nach einem der vorhergehenden Ansprüche, **dadurch gekennzeichnet, dass** mehrere Adapterprofile (6) zu einem Rahmen aus Adapterprofilen (6) miteinander verbunden sind und der Rahmen mit der Isolierglasscheibe (4) verklebt ist.

5. Structural-Glazing-Konstruktion nach einem der vorhergehenden Ansprüche, **dadurch gekennzeichnet, dass** ein Werkzeugeingriff der Befestigungsmittel (9, 10, 24) durch ein Abdeckprofil (11) oder Klebemittel überdeckt ist.

6. Structural-Glazing-Konstruktion nach einem der vorhergehenden Ansprüche, **dadurch gekennzeichnet, dass** ein Schraubenkopf in das Klebemittel eingebettet ist, mit dem die Isolierglasscheibe (4) an dem mindestens einen Adapterprofil (6) angeklebt ist.

7. Structural-Glazing-Konstruktion nach einem der vorhergehenden Ansprüche, **dadurch gekennzeichnet, dass** senkrecht zur Ebene der Isolierglasscheiben (4) eine Mittelebene (3) ausgebildet ist, zu der das mindestens eine Tragprofil (2, 2a, 2b) und/oder je ein Adapterprofil (6) spiegelsymmetrisch ausgebildet sind.

8. Verfahren zum Auswechseln einer Isolierglasscheibe (4) einer Structural-Glazing-Konstruktion (1), mit den folgenden Schritten:
- Lösen einer defekten Isolierglasscheibe (4) von mindestens einem Tragprofil (2, 2a, 2b) und mindestens einem Adapterprofil (6);
- Aufkleben mindestens eines Adapterprofils (6) an einer neuen Isolierglasscheibe (4), und
- Fixieren des mindestens einen Adapterprofils (6) über Befestigungsmittel (9, 10, 24) an dem mindestens einen Tragprofil (2, 2a, 2b).
